# EUROPÄISCHE PATENTSCHRIFT

(11) **EP 0 302 472 B1**
(45) Veröffentlichungstag und Bekanntmachung des Hinweises auf die Patenterteilung: **27.11.1991**
(21) Anmeldenummer: 88112645.2
(22) Anmeldetag: 03.08.1988
(51) Int. Cl.: E04F 13/08, E04B 1/76

(54) **Baukonstruktion mit hinterlüfteter Fassade**
Building construction with a ventilated wall
Construction de bâtiment à façade ventilée

(30) Priorität: 07.08.1987 CH 3036/87
(43) Veröffentlichungstag der Anmeldung: 08.02.1989
(73) Patentinhaber: Breitenmoser, Roman, CH-9642 Ebnat-Kappel (CH)
(72) Erfinder: Cramer, Alfons, CH-8618 Oetwil am See (CH)
(74) Vertreter: Blum, Rudolf Emil Ernst

(56) Entgegenhaltungen:
- DE-A- 3 546 145
- FR-A- 1 239 678
- FR-A- 1 345 731
- FR-A- 2 458 647
- GB-A- 1 512 510
- US-A- 3 589 083

## Beschreibung

Die vorliegende Erfinkung betrifft eine Baukonstruktion mit hinterlüfteter Fassade.

Bei bekannten Bauwerken mit hinterlüfteter Fassade, wie sie z.B. aus der DE-A 35 46 145 bekannt ist, werden die tafelförmigen Fassadenelemente mit Hilfe einer besonderen Tragkonstruktion am Mauerwerk befestigt. Die Tragkonstruktion besteht aus Metall und ist am Mauerwerk verankert. Die tafelförmigen Fassadenelemente sind ihrerseits an der Tragkonstruktion befestigt, z.B. durch Bolzen, Klammern, Klemmstücke, usw. Dadurch entstehen Kältebrücken. Die Fassadenelemente bestehen in den meisten Fällen aus Kunststoff oder Metall.

Der Erfindung liegt die Aufgabe zugrunde, eine Baukonstruktion der eingangs genannten Art zu schaffen, bei der unter Verzicht auf die bekannten aufwendigen Tragkonstruktionen die Fassadenelemente lediglich in ein Tragwerk auf- bzw. eingesetzt sind, das mit dem Mauerwerk erstellt wird.

Diese Aufgabe wird erfindungsgemäss mit den kennzeichnenden Merkmalen des Patentanspruches 1 gelöst.

Die mit der Erfindung erzielbaren Vorteile sind im wesentlichen darin zu sehen, dass die kosten- und zeitaufwendige Herstellung und Montage der Tragkonstruktion entfällt, dass die Fassadenelemente einfach angebracht und entfernt werden können, dass die Sicherheit gegen sich lösende Fassadenelemente hunderprozentig ist, und keine Kältebrücken zwischen Fassadenelemente und Mauerwerk vorhanden sind.

Im folgenden wird die Erfindung anhand der beiliegenden Zeichnungen näher erläutert.

Es zeigen:
Figur 1 einen Vertikalschnitt durch ein Ausführungsbeispiel der erfindungsgemässen Baukonstruktion,
Figur 2 einen Schnitt entlang der Linie II-II in Figur 1,
Figur 3 eine Einzelheit aus der Figur 2 im vergrösserten Massstab,
Figur 4 einen Schnitt, der das teilweise eingesetzte Fassadenelement zeigt,
Figur 5 einen Vertikalschnitt durch ein anderes Ausführungsbeispiel der erfindungsgemässen Baukonstruktion,
Figur 6 einen Schnitt entlang der Linie VI-VI in Figur 5,
Figur 7 einen Schnitt entlang der Linie VII-VII in Figur 6,
Figur 8 eine Draufsicht auf die in Figur 6 dargestellte Befestigungsvorrichtung,
Figur 9 einen Vertikalschnitt durch ein weiteres Ausführungsbeispiel der erfindungsgemässen Baukonstruktion,
Figur 10 einen Schnitt entlang der Linie X-X in Figur 9,
Figur 11 einen Schnitt entlang der Linie XI-XI in Figur 10,
Figur 12 eine Frontansicht eines anderen Ausführungsbeispiels der erfindungsgemässen Baukonstruktion und
Figur 13 einen Vertikalschnitt durch die Baukonstruktion nach Figur 12.

Die Figuren 1 und 2 zeigen Schnitte durch einen Teil einer Baukonstruktion, von der ein Mauerwerk 1 mit einer Decke 2 bzw. einem Boden 3 und Tragwerk mit zwei horizontalen im Bereich der Decke bzw. Boden an der Aussenseite des Mauerwerkes herauskragenden Tragelementen 4 und einem vertikalen im Abstand von der Aussenseite des Mauerwerkes 1 und zwischen den Tragelementen 4 vorgesehenen Stützelement 5 dargestellt sind. Das Mauerwerk 1 sowie die Trag- und Stützelemente 4 bzw. 5 werden vor Ort gemeinsam hergestellt. Die Trag- und Stützelemente 4, 5 bilden das Tragwerk, in dem ein tafelförmiges Fassadenelement 6 angeordnet ist. Auf der Aussenseite des Mauerwerkes 1 sind Isolationselemente 7 befestigt. Das Fassadenelement 6 ist im Abstand zum Mauerwerk 1 angeordnet, so dass zwischen den Isolierelementen 7 und dem Fassadenelement 6 ein Luftspalt L vorhanden ist, um die Fassade zu hinterlüften.

Das Fassadenelement 6 liegt auf dem Tragelement 4 auf und ist an jeder Seite in einem Stützelement 5 gehalten, wie dies aus Figur 3 ersichtlich ist. Um das Fassadenelement 6 zu halten, ist einerseits im Stützelement 5 eine Nut 8 und andererseits ein Halteelement 9 vorgesehen. Die Nut 8 ist zur Seite des Stützelementes 5 offen und hat eine zur Rückseite des Stützelementes 5 parallele Wand 10 und eine geneigte Wand 11, so dass sich die Nut 8 zur offenen Seite hin erweitert.

Das Halteelement 9 ist im wesentlichen U-förmig, wobei der eine Schenkel 12 flach ausgebildet ist und der andere Schenkel 13 eine Anzahl von Abschnitten 14 aufweist, die als einstückig ausgebildete und rechtwinklig von der Aussenseite des Schenkels 13 abstehende parallele Stege ausgebildet sind. Die Stege haben unterschiedliche Länge, um das Halteelement 9 der Kontur der Nut 8 anzupassen. Die Ausbildung der Nut 8 und des Halteelementes 9 werden durch die Montage bestimmt, wie dies in Figur 4 gezeigt ist. Um das tafelförmige Fassadenelement 6 in den Stützelementen 5 einsetzen zu können, muss die Nut 8 nach aussen hin erweitert sein. Die Länge der Stege kann jeweils für zwei Stege gleich sein. Es ist aber von Vorteil, wenn die Länge der Stege dem Nutquerschnitt angepasst sind. Es wird darauf hingewiesen, dass anstelle des tafelförmigen Fassadenelementes 6 auch ein streifenförmiges Fassadenelement verwendet werden kann. Das Halteelement 9 besteht aus elastischem Material, z.B. aus Kunststoff. Es kann aber auch aus anderem Material bestehen. Die Länge des Halteelementes 9 bzw. die Anzahl der pro Fassadenelement 6 verwendeten Halteelemente 9 wird durch die Grösse des Fassadenelementes bestimmt. Es ist von Vorteil, wenn man anstelle eines mehrere Halteelemente 9 auf jeder Seite des Fassadenelementes vorsieht.

Für die Hinterlüftung ist es von Vorteil, wenn in dem Fassadenelement 6 an der Unter- und Oberseite eine Anzahl von Oeffnungen 15 vorgesehen werden, die als Zuluft- bzw. Abluftöffnungen dienen.

Die beiden Ausführungsbeispiele der Baukonstruktion nach Figuren 5 bis 7 bzw. 9 bis 11 unterscheiden sich von dem Ausführungsbeispiel gemäss Figuren 1 bis 3 durch die Ausbildung der Tragelemente 20 und der Stützelemente 21, 22, der Fassadenelemente 23, 24 und der Halteelemente 25, 26.

Wie die Figuren 5 und 6 zeigen, sind analog zu dem Ausführungsbeispiel gemäss Figuren 1 und 2 auf dem Mauerwerk 1 Isolierelemente 7 befestigt. Wie bei dem in den Figuren 1 und 2 gezeigten Ausführungsbeispiel bilden die Tragelemente 20 und die Stützelemente 21 bzw. 22 ein Rahmenwerk, in das drei Fassadenelemente 23 bzw. 24 angeordnet sind. Dabei ist zwischen den Fassadenelementen 23, 24 und den Isolationselementen 7 ein Luftspalt L vorhanden, um die Fassade zu hinterlüften.

Beim Ausführungsbeispiel gemäss Figuren 5 bis 7 sind an den Fassadenelementen 23 jeweils zwei, vorzugsweise aus Kunstoff bestehenden Halteelemente 25 befestigt, um die Fassadenelemente 23 in das Stützelement 21 einzuhängen. In den Stützelementen sind an den Seiten eine der Anzahl der Fassadenelemente 23 entsprechende Anzahl von Nuten 27 ausgebildet, in die die Halteelemente 25 eingehängt werden. Wie aus Figur 8 ersichtlich ist, weist das Halteelement 25 einen U-förmigen Abschnitt 28, dessen Schenkel in dafür vorgesehene Ausnehmungen im Fassadenelement angeordnet sind, einen viereckigen Ansatz 29, der an der Innenseite des Steges vorgesehen ist und in das Fassadenelement 23 eingreift, zwei Stäbe 30 (von denen einer dargestellt ist), um das Halteelement 25 am Fassadenelement 23 zu befestigen, und einen Zapfen 31 auf, der von der Aussenseite des Steges des U-förmigen Abschnittes 28 absteht und in die entsprechende Ausnehmung 27 eingehängt ist. Um das Einhängen zu ermöglichen, sind die Ober- und Unterseite geneigt ausgebildet, wobei der Neigungswinkel mit dem Neigungswinkel der Nut 27 bezüglich einer Horizontalen übereinstimmt. Die Fassadenelemente 23 sind in der Höhe so ausgelegt, dass sowohl zwischen der Unterseite des untersten Fassadenelementes und der Oberseite des Tragelementes 20 und zwischen der Oberseite des obersten Fassadenelementes 23 und der Unterseite des Tragelementes 20 jeweils ein Luftspalt vorhanden ist, um die Hinterlüftung der Fassade zu ermöglichen.

Gegenüber dem in den Figuren 5-8 dargestellten Ausführungsbeispiel unterscheidet sich das Ausführungsbeispiel nach Figuren 9 bis 11 nur durch die Art der Halterung der Fassadenelemente 24. Wie aus Figur 10 ersichtlich ist, besteht das Halteelement 26 aus einem Stab, der im Stützelement 22 befestigt ist. Im Fassadenelement 24 ist eine Nut 32 vorgesehen, die analog zur Nut 27 im Stützelement 21 für das Ausführungsbeispiel nach Figuren 5 bis 8 ausgebildet ist.

Da die Fassadenelemente 23,24 streifenförmig ausgebildet und demzufolge einfach montierbar bzw. demontierbar sind, ergibt sich in vorteilhafter Weise die beispielhafte Möglichkeit hinter der Fassade Anlageteile einer Wärmerückgewinnungsanlage zu installieren.

Beim Ausführungsbeispiel gemäss Figuren 12 und 13 ist gegenüber den vorstehend beschriebenen Ausführungsbeispielen das einstückig mit dem Mauerwerk ausgebildete Tragwerk dem Mauerwerk vorgelagert.

Das Tragwerk wird durch vertikale Stütz- und Tragelemente 35 ausgebildet, die parallel zueinander und im Abstand zur Aussenseite des Mauerwerkes 1 vorgesehen sind. In den Stütz- und Tragelementen 35 sind Ausnehmungen 36 vorgesehen, die gleich jenen in Figur 3 dargestellten ausgebildet sind. Die Ausnehmungen sind parallel zur Frontseite und in Längsrichtung der Stütz- und Tragelemente 35 ausgebildet. Zwischen den Stütz- und Tragelementen 35 sind plattenförmige Fassadenelemente 37 angeordnet. Hierzu weisen die Fassadenelemente 37 an gegenüberliegenden Seiten einen Abschnitt 38 auf, der jeweils in eine Ausnehmung 36 eingesetzt ist, so dass das Fassadenelement 37 in der Ausnehmung 36 aufliegt.

Im Bereich der Auflagekante ist jedes Fassadenelement 37 an der Rückseite mit einem Abschlusselement 39 versehen. Dieses Abschlusselement ist so ausgbildet, dass es am Isolierelement 7 anliegt. Dadurch werden pro Etage jeweils Abteile gebildet, um einen regulierten Belüftungsstrom unter der Fassade zu erzeugen und eine überhöhte Sorgwirkung zu verhindern.

Wie die Figur 13 zeigt, können die Isolierelemente 7 als Schicht auf das Mauerwerk 1 aufgebracht werden, so dass Kältebrücken weitgehendst vermieden werden können. Da das Tragwerk von der Mauer beabstandet ist, ergibt sich ein Luftspalt L für die Hinterlüftung, die sich jeweils über den Bereich einer Etage an der Aussenseite des Mauerwerkes erstreckt. Dadurch wird die Hinterlüftung der Fassade wesentlich verbessert.

Bei den beschriebenen Ausführungsbeispielen bestehen die Fassadenelemente aus Kunststein. Es wird darauf hingewiesen, dass hierfür auch Naturstein oder andere Materialien, wie Kunststoff, Metall oder dergleichen verwendet werden können.

## Patentansprüche

1. Baukonstruktion mit Mauerwerk (1) und mit einer hinterlüfteten Fassade aus einer Tragkonstruktion und Fassadenelementen (6,23,24,37), wobei die Tragkonstruktion an der Aussenseite des Mauerwerkes befestigt und das Fassadenelement durch Halteelemente (9,25,26,38) in der Tragkonstruktion gehalten ist, gekennzeichnet durch ein Tragwerk (4,5,20,21,22,35) für die Fassadenelemente, das einstückig mit dem Mauerwerk (1) ausgebildet ist.

2. Baukonstruktion nach Anspruch 1, dadurch gekennzeichnet, dass das Tragwerk (4,5,20,21,22,35) Teil des Mauerwerkes (1) oder diesem vorgelagert ist.

3. Baukonstruktion nach Anspruch 1, dadurch gekennzeichnet, dass das Tragwerk in jeder Etage an der Aussenseite des Mauerwerkes (1) herauskragende, horizontale Tragelemente (4, 20) und im Abstand von der Aussenseite des Mauerwerkes (1) und zwischen den Tragelementen (4,20) vorgesehene vertikale Stützelemente (5,21,22) auf weist, und dass das Fassadenelement (6,23,24) an den Stützelementen (5,21,22) gehalten ist.

4. Baukonstruktion nach Anspruch 2, dadurch gekennzeichnet, dass das Tragwerk im Abstand von der Aussenseite des Mauerwerkes (1) angeordnete vertikale Stütz- und Tragelemente (35) aufweist, und dass das Fassadenelement (37) an dem Stütz- und Tragelement (37) gehalten ist.

5. Baukonstruktion nach Anspruch 3 oder 4, dadurch gekennzeichnet, dass jedes Stützelement (5,21) mit mindestens einer Ausnehmung (8,27) versehen ist, die im Abstand von der Aussenseite des Mauerwerkes (1) in einer Seite des Stützelementes (5,21) ausgebildet ist, und dass die Halteelemente (9,25) in die Ausnehmungen (8,27) eingesetzt sind, um das Fassadenelement (6,23) zu halten.

6. Baukonstruktion nach Anspruch 5, dadurch gekennzeichnet, dass die Ausnehmung als Nut (8) ausgebildet ist, die sich parallel zur Frontseite und in Längsrichtung des Stützelementes (5) erstreckt.

7. Baukonstruktion nach Anspruch 5, dadurch gekennzeichnet, dass die Ausnehmung als Nut (27) ausgebildet ist, die sich von der Frontseite des Stützelementes (21) aus unter einem bestimmten Winkel zur Horizontalen erstreckt.

8. Baukonstruktion nach Anspruch 5, dadurch gekennzeichnet, dass das Fassadenelement (6) plattenförmig ausgebildet ist, dass das Halteelement (9) im wesentlichen U-förmig ausgebildet ist und aus elastischem Material besteht, und dass das Halteelement (9) auf den Rand des Fassadenelementes (6) aufgesetzt ist und an der Wandung der Ausnehmung (8) anliegt.

9. Baukonstruktion nach Anspruch 8, dadurch gekennzeichnet, dass das Halteelement (9) mindestens an einem Schenkel (13) eine Anzahl von Abschnitten (14) aufweist, die als rechtwinklig von der Aussenseite des Schenkels (13) abstehende parallele Stege ausgebildet sind.

10. Baukonstruktion nach Anspruch 5, dadurch gekennzeichnet, dass eine Mehrzahl von Fassadenelementen (23) vorgesehen sind, und dass das Halteelement (25) einen U-förmigen Abschnitt (28), der durch mindestens ein Organ (30) am Fassadenelement (23) befestigt ist, und einen Zapfen (31) aufweist, der vom Steg des U-förmigen Abschnittes (28) absteht und in die Ausnehmung (27) eingesetzt ist.

11. Baukonstruktion nach Anspruch 10, dadurch gekennzeichnet, dass das Halteelement (25) aus Kunststoff besteht.

12. Baukonstruktion nach Anspruch 3, dadurch gekennzeichnet, dass das Fassadenelement (24) streifenförmig ausgebildet ist, dass das Fassadenelement (24) an den den Stützelementen (22) zugeordneten Seiten jeweils mindestens eine Ausnehmung (32) aufweist, die als Nut ausgebildet ist und sich von der Frontseite des Fassadenelementes (24) aus unter einem bestimmten Winkel zur Fassadenoberfläche erstreckt, und dass das Halteelement (26) ein zylindrisches Organ ist, das im Stützelement (22) so befestigt ist, dass beidseitig des Stützelementes (22) ein Abschnitt parallel zur Frontseite des Stützelementes absteht, an dem das Fassadenelement (24) eingehängt ist.

13. Baukonstruktion nach Anspruch 4, dadurch gekennzeichnet, dass das Fassadenelement (37) plattenförmig ausgebildet ist und zwei Abschnitte (38) aufweist, die jeweils in benachbarte Stütz- und Tragelemente (35) eingeführt sind.

## Claims

1. Building structure with a masonry (1) and with a front wall which is ventilated at its back side and composed of a supporting structure and front wall elements (6, 23, 24, 37), whereby the supporting structure is mounted to the outer side of the masonry and the front wall element is held in the supporting structure by means of holding elements (9, 25, 26, 38), characterized by a supporting construction (4, 5, 20, 21, 22, 35) for the front wall elements which is made integrally with the masonry.

2. Building structure according to claim 1, characterized in that the supporting construction (4, 5, 20, 21, 22, 35) is part of the masonry (1) or is located at the front thereof.

3. Building structure according to claim 1, characterized in that the supporting construction comprises horizontal supporting elements (4, 20) which cantilever in every floor of the building structure at the outer side of the masonry (1), and vertical carrier elements (5, 21, 22) foreseen at a distance from the outer side of the masonry (1) and between the supporting elements (4, 20), and in that the front wall element (6, 23, 24) is held at the carrier elements (5, 21, 22).

4. Building structure according to claim 2, characterized in that the supporting construction comprises vertical carrier and supporting elements (35), and in that the front wall element (37) is held at the carrier and supporting element (35).

5. Building structure according to claim 3 or 4, characterized in that every carrier element (5, 21) includes at least one recess (8, 27) which is formed at a distance from the outer side of the masonry (1) in one side of the carrier element (5, 21), and in that the holding elements (9, 25) are set into the recesses (8, 27) in order to hold the front wall element (6, 23).

6. Building structure according to claim 5, characterized in that the recess is formed as a groove (8) which extends parallel to the front side and in the longitudinal direction of the carrier element (5).

7. Building structure according to claim 5, characterized in that the recess is formed as groove (27) which extends from the front side of the carrier element (21) at a predetermined angle relative to the horizontal direction.

8. Building structure according to claim 5, characterized in that the front wall element (6) is of a platelike design, in that the holding element (9) is of a substantially U-shaped design and consists of an elastic material, and in that the holding element (9) is set onto the edge of the front wall element (6) and rests at the wall of the recess (8).

9. Building structure according to claim 8, characterized in that the holding element (9) comprises at least at one leg (13) a plurality of sections (14) which are designed as parallel webs projecting perpendicularly from the outer side of the leg (13).

10. Building structure according to claim 5, characterized in that a plurality of front wall elements is foreseen, and in that the holding element (25) comprises a U-shaped section (28) which is mounted to the front wall element (23) by at least one member (30), and a peg (31) which projects from the web of the U-shaped section (28) and is inserted into the recess (27).

11. Building structure according to claim 10, characterized in that the holding element (25) consists of plastic.

12. Building structure according to claim 3, characterized in that the front wall element (24) is of a striplike design, in that the front wall element (24) comprises at the sides allocated to the carrier elements (22) at least one respective recess (32) which is designed as groove and extends from the front side of the front wall element (24) at a predetermined angle relative to the front wall surface, and in that the holding element (26) is a cylindrical member mounted in such a way in the carrier element (22) that at both sides of the carrier element a section projects parallel to the front side of the carrier element, onto which the front wall element (24) is hooked.

13. Building structure according to claim 4, characterized in that the front wall element (37) is of a platelike design and comprises two sections (38), of which each is inserted in respective adjacent carrier and supporting elements.

## Revendications

1. Construction de bâtiment comportant un mur (1) et une façade ventilée par l'arrière avec une structure porteuse et des éléments de façade (6,23,24,37), la structure porteuse étant fixée à l'extérieur du mur et l'élément de façade maintenu dans la structure porteuse par des organes de fixation (9, 25, 26, 28), caractérisée par un ensemble porteur (4,5,20,21,22,35) des éléments de façade réalisé d'une pièce avec le mur (1).

2. Construction de bâtiment selon la revendication 1, caractérisée en ce que l'ensemble porteur (4,5,20,21,22,35) fait partie intégrante du mur (1) ou est placé en avant de celui-ci.

3. Construction de bâtiment selon la revendication 1, caractérisée en ce qu'à chaque étage l'ensemble porteur comporte des organes porteurs horizontaux (4,20) protubérants à l'extérieur du mur (1), ainsi que des éléments verticaux de maintien (5,21,22) placés entre les organes porteurs (4, 20) et à distance de la surface extérieure du mur (1), et en ce que l'élément de façade (6,23,24) est maintenu par les éléments verticaux de maintien (5,21,22).

4. Construction de bâtiment selon la revendication 2, caractérisée en ce que l'ensemble porteur comporte des éléments verticaux de soutien et de maintien (35) placés à distance de la surface extérieure du mur (1), et en ce que l'élément de façade (37) est fixé à l'élément de soutien et de maintien (37).

5. Construction de bâtiment selon une des revendications 3 ou 4, caractérisée en ce que chaque élément de maintien (5, 21) comporte au moins un creux (8, 27) formé à distance de la surface extérieure du mur (1) sur une face de l'élément de maintien (5, 21), et en ce que les organes de fixation (9, 25) sont engagés dans les creux (8, 27) pour maintenir l'élément de façade (6, 23).

6. Construction de bâtiment selon la revendication 5, caractérisée en ce que le creux forme une rainure (8) qui s'étend parallèlement à la façade et dans la direction longitudinale de l'élément de maintien (5).

7. Construction de bâtiment selon la revendication 5, caractérisée en ce que le creux forme une rainure (27) qui s'étend à partir de la partie antérieure de l'élément de maintien (21) en faisant un certain angle avec l'horizontale.

8. Construction de bâtiment selon la revendication 5, caractérisée en ce que l'élément de façade (6) est en forme de plaque, que l'organe de fixation (9) est essentiellement en forme de U et consiste en un matériau élastique, et que l'organe de fixation (9) est posé sur le bord de l'élément de façade (6) et appliqué contre la paroi du creux (8).

9. Construction de bâtiment selon la revendication 8, caractérisée en ce que l'organe de fixation (9) comporte sur au moins une de ses branches (13) une série de secteurs (14) formant des ailettes parallèles qui s'étendent à angle droit à partir de la surface extérieure de la branche (13).

10. Construction de bâtiment selon la revendication 5, caractérisée en ce qu'il est prévu plusieurs éléments de façade (23) et en ce que l'organe de fixation (25) comporte une partie (28) en forme de U fixée à l'élément de façade (23) par au moins une pièce (30), ainsi qu'un plot (31) qui s'étend à partir de la base du U et est engagé dans le creux (27).

11. Construction de bâtiment selon la revendication 10, caractérisée en ce que l'organe de fixation (25) est réalisé en matière plastique.

12. Construction de bâtiment selon la revendication 3, caractérisée en ce que l'élément de façade (24) est en forme de planche et en ce qu'il présente sur chacun de ses côtés coopérant avec les éléments de maintien (22) au moins un creux (32) en forme de rainure et s'étendant à partir du côté antérieur de l'élément de façade (24) en formant un certain angle avec la surface de la façade, et en ce que l'organe de fixation (26) est un organe cylindrique fixé dans l'élément de maintien (22) de manière à ce qu'une partie, à laquelle l'élément de façade (24) est suspendu, dépasse de chaque côté de cet élément de maintien (22), parallèlement à la surface antérieure.

13. Construction de bâtiment selon la revendication 4, caractérisée en ce que l'élément de façade (37) est en forme de plaque et comprend deux secteurs (38) engagés dans des éléments de maintien et de soutien (35) avoisinants.
